# EUROPÄISCHE PATENTSCHRIFT

(11) **EP 1 252 379 B1**
(45) Veröffentlichungstag und Bekanntmachung des Hinweises auf die Patenterteilung: **28.04.2004**
(21) Anmeldenummer: 01900366.4
(22) Anmeldetag: 24.01.2001
(51) Int. Cl.: D02G 1/04

(54) **VERFAHREN ZUR FALSCHDRALLUNG VON FILAMENTGARN SOWIE MEHRTEILIGE FALSCHDRALLDÜSE**
METHOD FOR FALSE TWISTING FILAMENT YARN AND A FALSE TWIST NOZZLE CONSISTING OF SEVERAL COMPONENTS
PROCEDE DE FAUSSE TORSION DE FIL CONTINU, ET BUSE FAUSSE-TORSION EN PLUSIEURS PARTIES

(30) Priorität: 26.01.2000 DE 10003216
(43) Veröffentlichungstag der Anmeldung: 30.10.2002
(73) Patentinhaber: Heberlein Fibertechnology, Inc., 9630 Wattwil (CH)
(72) Erfinder: SIMMEN, Christian, CH-9630 Wattwil (CH)
(74) Vertreter: Ackermann, Ernst, Dipl.-Ing. HTL
(86) Internationale Anmeldenummer: PCT/CH2001/000054
(87) Internationale Veröffentlichungsnummer: WO 2001/055488

(56) Entgegenhaltungen:
- EP-A- 0 811 711
- CH-A- 596 342
- GB-A- 1 337 460
- US-A- 4 417 375
- US-A- 4 437 302

## Beschreibung

### Technisches Gebiet

Die Erfindung betrifft ein Verfahren zur Falschdrallung von Filamentgarn, wobei das Filamentgarn durch einen eintritts- und austrittsseitig freien, durchgehenden Garnkanal einer Falschdralldüse transportiert wird, ferner eine mehrteilige Falschdralldüse für die Erzeugung eines falschdralltexturierten Filamentgarnes mit einem durchgehenden eintritts- und austrittsseitig freien Garnkanal sowie einem Einsatz mit tangentialem Drucklufteintritt in den Garnkanal.

### Stand der Technik

Die Erzeugung von Drall ist in der Herstellung von Garn so alt wie das ganze Textilgewerbe. Mit blossen Fingern, Handspindeln und Spinnrädern wurden Fasern oder Haare zu einem Faden und z.B. durch Zwirnen mehrerer Fäden durch eine entsprechende Drehbewegung zu einem Zwirn verbunden. Im modernen industriellen Spinnprozess werden mit einer hochturigen Rotationsbewegung Fasern oder Haare, also kurze, sogenannte Stapelware, durch eine echte Drehbewegung zu einem Garn verbunden.

Eine völlig neue Situation ergab sich mit der industriellen Garnherstellung aus Endlosfilamenten. In der ersten Phase wurde die Verbindung der Filamente über einen falschen Drall mittels magnetischer Kräfte in Position gehaltener Drallgeber herstellt. Die Stegspindeln wurden später weitgehend durch die wirtschaftlicheren Friktionsaggregate abgelöst. Bei diesen erfolgt die Drallerteilung in Bezug auf das Garn ebenfalls als falscher Drall über schnell umlaufende Scheiben oder durch gekreuzte Riemchen. Bei einer echten Drallbewegung bzw. dem entsprechenden Zwirnen von Fasermaterial wird eine bleibende Verbindung durch eine bleibende Verdrehung erzeugt. Im Unterschied dazu hat der Falschdrall mehrheitlich die Funktion, nur kurzfristig dem Filament eine starke mechanische Verdrehung aufzuzwingen, welche in einer direkt davorliegenden Heiz- und Kühlstufe thermisch in der Struktur des Filamentes fixiert wird, so dass nach Wegfall der Drallwirkung ein Kräuseleffekt am Garn entsteht und einen besseren Zusammenhalt für das Filamentgarn ergibt. Das typische Kennzeichen der Falschdrallung ist die freie Führung des Filamentgarnes in die Falschdralldüse und aus der Falschdralldüse heraus.

Obwohl es gemäss der US-PS 3 279 164 schon seit vier Jahrzehnten bekannt ist, dass einem Faden, der durch eine Luftdralldüse läuft, ein Falschdrall erteilt werden kann, war es in der Praxis nicht möglich, z.B. die Funktion der Friktionsaggregate zu ersetzen. Luftdralldüsen konnten sich nur in ganz spezifischen Einsätzen etablieren. Der bekannteste Fall von Dralldüsen ist das Aufbringen eines gegenläufigen falschen Dralles auf ein zuvor mit mechanischen Spindeln falschdralltexturiertes Garn, um ein noch verbleibendes Torsionsmoment im Garn zu beseitigen. Hierzu wird auf die EP-PS 532 458 der Anmelderin verwiesen. Der Druckbereich für die Speiseluft liegt hier zwischen 0,5 und 2 bar.

Die WO98/33964 zeigt einen weiteren speziellen Einsatz für das simultane Strecktexturieren von teilverstrecktem Garn und dem Einsatz einer mehrteiligen, echten Falschdralldüse. Der Erfinder hatte entdeckt, dass entgegen aller bisherigen Fachmeinungen ein Arbeitsbereich bzw. ein Arbeitsfenster ausnutzbar ist, bei einem Speisedruck der Druckluft zwischen etwa 14 und 80 bar. Dafür wurde ein spezielles Düsenkonzept entwickelt, welches trotz des relativ hohen Druckes durch eine Miniaturisierung des Düsenkörpers kaum mehr Luft verbraucht als eine Düse älterer Bauart mit wesentlich tieferem Druck der Speiseluft. Einstufige Drucklufterzeuger arbeiten in einem Druckbereich bis ca. 12 bar. Dies bedeutet, dass der Druckbereich über 12 bar eine mehrstufige Kompression erfordert, was den Einsatzbereich für die Drallerzeugung gemäss der Lösung der WO98/33964 auf Betriebe mit entsprechenden mehrstufigen Druckluftanlagen einschränkt.

Interessant ist die Tatsache, dass Luftdralldüsen, insbesondere mit geschlossenem Garnkanal, in einem mittleren Druckbereich zwischen etwa 4 bis 14 bar in der Praxis kaum anzutreffen sind. Für die Optimierung der Drallerzeugung wird bei Luftdralldüsen höchste Präzision der Luftführungen verlangt. Die Speiseluft wird tangential etwa in der Längsmitte der Düse in den Garnkanal eingeblasen. Es stellt sich dabei in dem Garnkanal je ein Luftwirbel auf beide Seiten ein, in Fadenlauf- und gegen die Fadenlaufrichtung. Die Luft strömt an den beiden Endseiten des Garnkanales frei in die Umgebung ab und stört deshalb den freien Garntransport durch die Düse nicht.

### Darstellung der Erfindung

Der Erfindung wurde nun die Aufgabe zu Grunde gelegt, ein ökonomisch herstellbares Falschdralldüsenkonzept, insbesondere mit geschlossenem Garnkanal, zu entwickeln, das erlaubt, die spezifischen Vorteile des Lufteinsatzes, vor allem auch anstelle der bisher mechanisch aufgebrachten falschen Drallerzeugung am Garn und gegebenenfalls in weiteren Anwendungen, z.B. auch für den mittleren Druckbereich, zu nutzen.

Die erfindungsgemässe Verfahren ist dadurch gekennzeichnet, dass die Druckluft in der Falschdralldüse erst in Richtung bzw. entlang des Garntransportweges vorzugsweise parallel und danach tangential in den Garnkanal geführt wird, so dass durch eine Drallströmung in dem Garnkanal die Falschdrallung an dem frei durchlaufenden Filamentgarn erzeugt und durch eine vorangehende Wärmebehandlung der Falschdralleffekt thermisch fixierbar und dadurch ein Kräuselgarn herstellbar ist.

Die erfindungsgemässe Falschdralldüse ist dadurch gekennzeichnet, dass sie wenigstens eine Dralleinsatzplatte mit einer in Richtung zur Garnkanalaxe, vorzugsweise parallel verlaufenden Druckluftbohrung und ein durchgehendes Garnkanalstück aufweist, ferner einen von der Druckluftbohrung in das Garnkanalstück mündenden Tangentialkanal und wenigstens ein weiteres Element, welches je ein mit der Dralleinsatzplatte korrespondierendes Garnkanalstück bzw. eine Druckluftbohrung aufweist.

Für den Bau von Falschdralldüsen verhinderte in der Vergangenheit ein eigentliches Vorurteil den praktischen Einsatz, nämlich die Ansicht, dass die Leistungsfähigkeit der mechanischen Drallerzeuger nicht erreichbar sei. Die neue Lösung bringt gegenüber den bisher bekannten mechanischen Lösungen enorme Vorteile. Da nahezu keine Kantenreibung auftritt, gibt es bei Falschdralldüsen nahezu kein Verschleisselement. Es ergibt sich ein sehr schonender Eingriff an dem Garn ohne einen nachteiligen Messereffekt, da keine scharfen Umlenkkanten bestehen. Eine Luftdüse arbeitet beinahe temperaturunabhängig. Garntemperaturen von 100°C und darüber können deshalb problemlos mit Luftdüsen verarbeitet werden.

Allein Luftkräfte erzeugen gemäss der neuen Erfindung eine höchst interessante Bewegung an dem Filamentgarn. Die Drallbewegung kann für verschiedene Zwecke ausgenutzt werden, sei es für einen besseren Verbund der Filamente eines einzelnen Garnes oder für die Verbindung mehrerer Garne. Laborversuche bestätigten, dass die Funktion der bisherigen mechanischen Drallerzeuger erreichbar ist, so dass der entsprechende Einsatz in der Praxis erstmals möglich wird.

Bei den Falschdralldüsen des Standes der Technik lag es nahe, die Forderung, Bohrungen in Höchstpräzision sicherzustellen, sowohl für die Luftzuführung bzw. für den Tangentialkanal wie auch für den durchgehenden Garnkanal in dem Düsenkörper. Demgegenüber liegt der neuen Erfindung die Erkenntnis zu Grunde, dass die sensible Zone für die optimale Funktion weitgehend von zwei extrem kleinen Düsenpartien bestimmt wird. Es sind dies:
- der Tangential- bzw. Beschleunigungskanal und
- das Garnkanalstück, über dessen Dicke der Tangentialkanal direkt mündet.

Entscheidend für die bauliche Ausgestaltung der neuen Erfindung war die Entkopplung der Druckluftzufuhrkanäle von dem Tangentialkanal bzw. dem Beschleunigungskanal. Bei Falschdralldüsen wurde die Luftzufuhr und als Fortsetzung der Tangentialkanal meistens als gestufte Bohrung ausgebildet. Die Entkopplung von Luftzuführ- und Tangentialkanal gestattet, die bisherige Vorgabe einer höchst präzisen Luftzufuhrbohrung zu reduzieren auf die Zone Beschleunigungskanal/Garnkanalstück und diese beiden Partien als "Herzstück" in einer Platte als Dralleinsatzplatte anzubringen. Die weiteren Untersuchungen erwiesen, dass der Garnkanal in Bezug auf Stossstellen der Dralleinsatzplatte zu den angrenzenden Elementen relativ unempfindlich ist, weil diese, aus dem Inneren des Garnkanales betrachtet, eine Kreisform ergeben. Die Drallströmung ist eine dominante kreisförmige Strömung und wird deshalb durch die kreisförmigen Übergänge nicht gestört. Das Kernstück, nämlich der Tangential- bzw. Beschleunigungskanal und das zugehörige Garnkanalstück, können nunmehr freier gestaltet und in wesentlich höherer Qualität und Genauigkeit hergestellt werden, als es bisher der Fall war. Die Formgebung an einer offen daliegenden Platte lässt sich durch verschiedenste Herstelltechniken, wie z.B. Erodier- oder Lasertechnik, erzeugen. Bevorzugt werden die Falschdrallung sowie die unmittelbar vorgelagerte thermische Fixierung zwischen zwei Lieferwerken LW1 und LW2 durchgefüht. Die neue Erfindung erlaubt eine ganze Reihe an Ausgestaltungsmöglichkeiten, welche besonders mit der Erodiertechnik problemlos realisierbar sind. Dies betrifft vor allem auch Detailformen, die bisher gar nicht herstellbar waren. Dafür wird auf die Ansprüche 2 bis 9 sowie 8 bis 25 Bezug genommen.

Die neue Lösung soll nicht beschränkt sein in Bezug auf Garntiter, auch wenn im mittleren Titerbereich zur Zeit das grösstmögliche Einsatzgebiet vermutet wird. Als Faustregel gilt, feine Titer, feine Bohrungen, grobe Titer, grobe Bohrungen. In der Praxis gibt es jedoch keine definierbare Grenze zwischen den beiden Bereichen. Hier eröffnet sich mit der Möglichkeit der Zweiteilung der Dralleinsatzplatte die Herstellung ganz neuer und für den jeweils speziellen Einsatz optimierbarer Kanalformen, die bis anhin nicht möglich waren.

Die WO98/33964, ein Schutzrecht der Anmelderin, zeigt in den Figuren 6a bis 6d einen ersten Ansatz in die Richtung der neuen Lösung. Der Kerngedanke lag bei der älteren Anmeldung allerdings in der Miniaturisierung der ganzen Luftbehandlungsdüse und dementsprechend aller Luftkanäle, um bei dem in der Textilpraxis unüblich hohen Druck von über 14 bar den Luftverbrauch tief zu halten. Als Lösung wurde die Verwendung einer Anzahl ganz dünner Scheibchen befunden. Im Vergleich zur neuen Erfindung war die Kanalausgestaltung noch von dem traditionellen Konzept der "Luftzufuhrbohrung" ausgegangen, also mit rein radialer Luftspeisung, in der Ebene des Tangential- oder Querkanales. Obwohl Testversuche sehr positiv verliefen, verlangte bereits die Prototypen-Herstellung, besonders aber die Montage der Scheibchen, einen enormen Aufwand. Entsprechende Scheibchen von wenigen Millimetern Durchmesser und z.B. einer Dicke von 0,2 Millimeter gehören eher in die Uhrenmacherbranche mit Millionenstückzahlen und entsprechenden Roboterhilfsmitteln. Die viel tieferen Stückzahlen bei der Luftdüsenherstellung für eine entsprechend kleine Marktnische im textilen Gebiet würde jedenfalls eine ökonomische Herstellung mit Sicherheit bereits in der Einführphase in Frage stellen. Die Einführphase ist aber bekanntlich der entscheidende Zeitabschnitt, welcher über Erfolg oder Misserfolg eines neuen Produktes entscheidet. Die neue Erfindung eröffnet demgegenüber völlig neue Möglichkeiten, wie nun an Hand einiger sehr vorteilhafter Ausgestaltungen erklärt wird.

Besonders bevorzugt weist die Dralleinsatzplatte wenigstens zwei Kanaldurchbrüche, für den Luftzufuhrkanal einerseits, sowie den Garnkanal anderseits, auf, welche für die Erzeugung der Drallströmung mit dem Tangentialkanal, als kurzem Luftbeschleunigungskanal in der Art eines Funktionsmusters ausgebildet, verbunden sind. Die Dralleinsatzplatte bekommt durch die beiden Bohrungen sowie die relativ schmale Verbindung durch den Luftbeschleunigungskanal einen besonderen, brillenartigen Charakter, welche in der Gesamtheit als Funktionsmuster bezeichnet wird. Der Begriff des Funktionsmusters bekommt bei zwei, ganz besonders aber bei einer Vielzahl nebeneinander angeordneter gleicher Muster, eine anschauliche Bedeutung im Sinne eines Druckmusters auf Textilien.

Die neue Lösung ergibt gleichsam mehrere Ebenen für die konkrete Umsetzung in die Praxis. Eine erste Ebene betrifft den Tangentialkanal. Dieser wird grundsätzlich so kurz wie möglich, vor allem aber nach den Forderungen einer optimalen Anwendung der Luftströmungsgesetze, konzipiert. Entsprechend werden auch die beiden Kanaldurchbrüche so nahe wie möglich aneinander gerückt. Bevorzugt weist der Tangentialkanal eine Länge in dem Bereich des Durchmessers der beiden Bohrungen für das Garnkanalstück sowie die Druckluftbohrung auf. Der Tangentialkanal wird bevorzugt lavaldüsenartig für eine Schallströmung oder für eine Überschallströmung mit der typischen Erweiterung im Austrittsbereich des Beschleunigungskanales in den Garnkanal gestaltet. Unter dem Gesichtspunkt der Überschalldüse wird, rein baulich betrachtet, der Begriff Tangentialkanal etwas relativiert. Tangential bezieht sich gemäss der neuen Lösung auf die Wirkung, nämlich die Erzeugung einer optimalen bzw. maximalen Drallströmung. Es ergibt sich für den Mündungsbereich der Lavalform eine grosse Variationsmöglichkeit, wie noch mit Beispielen dargestellt wird. Der Luftbeschleunigungskanal für die Luftzufuhr von der Druckluftbohrung in Richtung zu dem Garnkanal wird bevorzugt verengt ausgebildet.

Die Kanaldurchbrüche haben als zweite Gestaltungsebene im Sinne einer ausgestanzten Form über die ganze Plattendicke eine vorzugsweise einheitliche Form mit höchster Oberflächengüte. Als weitere vorteilhafte Ausgestaltung werden die entsprechenden Kanaldurchbrüche in der Dralleinsatzplatte zylinderartig ausgebildet, wobei der Luftbeschteunigungskanal die beiden Kanaldurchbrüche über die ganze Plattendicke verbindet. Obwohl es sich hier durch die Rechteckform des Tangentialkanal-Querschnittes um eine Verschlechterung der strömungstechnischen Form im Verhältnis zu einer normalerweise kreisrunden Bohrung handelt, kann durch leichte Erhöhung des Luftdruckes der Speiseluft die Wirkung der Drallströmung stark verbessert werden.

Eine dritte Ebene betrifft die Teilung der Dralleinsatzplatte. Die Aufteilung in zwei oder mehr Stücke eröffnet gleichsam neue Freiheitsgrade für verschiedenste Anwendungsgebiete. Die geteilte Dralleinsatzplatte schafft, zumindest theoretisch, die Voraussetzung für die Freilegung des ganzen Garnkanales für das Einfädeln, in erster Linie jedoch für die Herstellung beliebiger und auch komplexer Formen, vor allem auch miniaturisierter Formen. Die Teilung kann so ausgestaltet werden, dass das Funktionsmuster erst durch den Zusammenbau von zwei oder mehreren Teilen der Dralleinsatzplatte gebildet wird. Der Schnitt für die Teilung kann z.B. durch die beiden Kanaldurchbrüche für den Garnkanal und vor allem auch durch den Luftbeschleunigungskanal sowie die Luftzufuhr gelegt werden. Sehr interessant ist es, die Dralleinsatzplatte so zu teilen, dass gegenseitige Verankerungsstellen entstehen, derart, dass die Präzision der strömungswirksamen Partien in zusammengabautem Zustand zwangsweise durch die Verankerungsstellen sichergestellt ist.

Es eröffnen sich ferner als weitere Ebene unerwartete Ausgestaltungsmöglichkeiten, indem eine Dralleinsatzplatte in Parallelanordnung zwei oder mehrere Garnkanäle mit je eigener Luftzufuhr bzw. mehrere Funktionsmuster usw. aufweist. Für die verschiedensten Einsätze sind, abgesehen von maschinenbaulichen Einschränkungen, kaum Grenzen, gesetzt. Es kann eine beliebige Anzahl von Garnkanälen auf einer Dralleinsatzplatte mit der geringstmöglichen Teilung, z.B. auf einer gemeinsamen Mittellinie, angeordnet werden. Zweckmässigerweise wird bei einer Dralleinsatzplatte mit einer Vielzahl von Garnkanälen der Bereich der Kanaldurchbrüche für eine Trennstelle für eine Zwei- oder Mehrteiligkeit vorgesehen.

Die beschriebenen Ausgestaltungen erlauben, die Falschdralldüse als Bausatz auszugestalten. Ein solcher Bausatz besteht aus wenigstens einer Dralleinsatzplatte und wenigstens einem weiteren Element, das als Stützblock ausgebildet ist und die Luftzufuhr sowie eine Verbindung für einen Druckluftanschluss aufweist. Bevorzugt weist der Bausatz zusätzliche Element auf, welche als Einsatzplatten ohne Luftbeschleunigungskanal ausgebildet sind, jedoch mit wenigstens zwei Kanaldurchbrüchen für die Luftzufuhr und den Garnkanal, wobei die entsprechenden Kanaldurchbrüche in zusammengebautem Zustand einen einheitlichen Strömungskanal bilden. Eine besonders interessante Einsatzmöglichkeit ergibt sich dadurch, dass sie alle Variationsmöglichkeiten für S- und Z-Drall zulässt. Beispielsweise können wenigstens eine Dralleinsatzplatte für S-Drall und wenigstens eine Dralleinsatzplatte für Z-Drall mit je getrennter Luftzufuhr oder eine einzige Dralleinsatzplatte mit den beiden entsprechenden gegengleichen Funktionsmustern für eine Parallelführung von zwei Fäden kombiniert werden. Ein Bausatz kann ferner Einsatzdistanzplatten aufweisen zur Wahl der Distanz, zumindest zwischen zwei Dralleinwirkstellen. Des weiteren ist es auch möglich, dass die Dralleinsatzplatten in Bezug auf die zusätzlichen Elemente aus Material mit erhöhter Verschleissfestigkeit, z.B. Keramik, gefertigt sind. Auch hier erweist sich die Möglichkeit einer freien Wahl im Hinblick auf die Teilung als sehr vorteilhaft.

Es eröffnen sich durch die Vielfalt an Ausgestaltungsmöglichkeiten neben bekannten auch ganz neue Anwendungsgebiete. Dies betrifft sowohl die Einzelfadenbehandlung wie die Fadenscharbearbeitung. Es können entweder nur ein oder mehrere Fäden oder ein ganzes Ried von parallel laufenden Fäden gleichzeitig behandelt werden.

Es hat sich gezeigt, dass die neue Lösung in dem Einsatzgebiet der WO98/33964 zur Zeit die besten konkreten Ausgestaltung des Falschdralldüsenbereiches erlaubt , so auch für den zur Zeit noch unüblich hohen Druckbereich von über 14 bar bis zu 40 und mehr bar der Druckluftspeisung. Der fachtechnische Inhalt der WO98/33964 wird deshalb als integrierender Bestandteil des vorliegenden Gesuches erklärt. Bei der Verarbeitung einer Fadenschar ergibt sich die Möglichkeit, Parameter aus der Überwachung der Fäden, z.B. die Zugspannung, oder ein Qualitätsparameter als Regelgrösse und zudem den Druck der Speiseluft als Stellgrösse zu wählen. Hierzu können auch nur einige Fäden aus der Fadenschar für die Überwachung ausgewählt und entsprechende Korrektureingriffe nach Bedarf vorgenommen werden. In analoger Weise kann bei der Einzelfadenbehandlung vorgegangen werden.

Damit ist es aber erstmals gelungen, den Prozess der Falschdrallerzeugung an sich, der bisher in der Praxis allein mechanischen Mitteln wie Spindeln, Bändern usw. vorbehalten blieb, durch den Einsatz von Falschdralldüsen zu realisieren. Falschdralldüsen haben den enormen Vorteil, dass im Falle von Parallelführungen von Fäden die Teilung und dementsprechend der erforderliche Platzbedarf anstelle von Dezimetern nur Millimeter oder Zentimeter beträgt. Dies gestattet, bedeutend kompaktere Parallelläufe zu realisieren, die Verfahrenszone im Bereich der bisherigen Spindeln zu verkürzen und als. grossen Vorteil den entsprechenden Bau von kompakteren Maschinen.

Ein weiterer Verfahrenszweig ist das bisherige Anwendungsgebiet der Mehrspindelprozesse. Hier kann Druckluft, z.B. von 2 bis 14 bar, verwendet werden. Es eröffnen sich ferner ganz neue Möglichkeiten, z.B. für S-Z-Drallvariationen, sowohl zeitlich als auch in Parallelführung gesehen, mit konstanter oder alternierender Luftzuführung. Es wird für den Fall der alternierenden Luftzuführung eine Steuerung der Speiseluft vorgeschlagen, bei welcher über Schnellschaltventile der Lufteinsatz bzw. die Umstellung der Druckluftspeisung gleichsam im Millisekundenbereich steuerbar wird. Auch hier gibt es wiederum mehrere Variationsmöglichkeiten für den Dralleinsatz bei parallellaufenden Fäden oder im zeitlichen Wechsel, entsprechend an einem oder jedem Faden.

### Kurze Beschreibung der Erfindung

In der Folge wird die neue Erfindung an Hand einiger Ausführungsbeispiele mit weiteren Einzelheiten erläutert. Es zeigen:
- die Figur 1 a: ein vereinfachtes Schema für zwei parallel laufende Filamentgarne zur entsprechenden S- und Z-Drallerzeugung;
- die Figuren 1b und 1c: vereinfachte Steuerschemata für die Druckluft bei der Behandlung einzelner Fäden oder einer Fadenschar mit der Möglichkeit der Steuerung/Regelung des Luftdruckes.
- die Figur 2a: zeigt den klassischen Stand der Technik mit dem Einsatz von Friktionsaggregaten für die Erzeugung eines Falschdralles;
- die Figuren 2b bis 2d: den Einsatz gemäss Figur 2a, jedoch mit der neuen Lösung;
- die Figur 2e: die pyhsikalischen Grundlagen für die Erzeugung eines Kräuselgarnes mittels Falschdrallung sowie thermischer Fixierung;
- die Figuren 3a und 3b: das Grundkonzept der neuen Lösung mit der Erzeugung eines S-bzw. Z-Dralles;
- die Figur 3c: eine kombinierte Lösung für die alternierende Herstellung eines S- oder Z-Dralles am selben Faden oder, je nach Luftspeisung, die wahlweise Herstellung eines S- oder Z-Dralles in der selben Düse bzw. im selben Düsenblock;
- die Figuren 4a bis 4f: verschiedene Ausgestaltungen des Beschleunigungskanales, welche je ein Funktionsmuster darstellen;
- die Figuren 5a bis 5e: einige Beispiele für verschiedene Kombinationen von Funktionsmustern in einer Dralleinsatzplatte;
- die Figuren 6a bis 6c: einige Beispiele für die Dralleinsatzplatte und für weitere Elemente für einen Bausatz;
- die Figur 6d: eine Falschdralldüse als Bausatz, schematisch und im Schnitt dargestellt;
- die Figuren 7a und 7b: eine besonders vorteilhafte Ausgestaltung einer geteilten Dralleinsatzplatte für eine Vielzahl von parallelen Garnkanälen mit engster Teilung für eine Fadenschar;
- die Figur 7c: einen vollständigen Düsenblock mit einer Dralleinsatzplatte für die Behandlung einer Fadenschar;
- die Figuren 8a und 8b: einen Stützblock im Schnitt und als 3-D-Darstellung;
- die Figur 8c: einen Spannblock;
- die Figur 9: eine geteilte Dralleinsatzplatte für einen Garnlauf;
- die Figuren 10a und 10b: einen Düsenblock für zwei parallele Garnläufe in Ansicht und Schnitt X - X;
- die Figur 10c: einen Düsenblock für die Einzelfadenbehandlung in perspektivischer Darstellung;
- die Figur 10d: zwei Dralleinsatzplatten für die Figuren 10a, 10b und 10c mit S-Drlal und Z-Drall;
- die Figur 11: einen Druckluftverteiler mit mehreren Dralldüsenblöcken mit zu- und abschaltbarer Druckluftzufuhr;
- die Figur 12a: die Figur 11 in einer Ansicht eines Düsenblockes mit je zwei Zwillingsdüsen;
- die Figur 12b und 12c: die Ein- bzw. Ausstellung der Falschralldüse in Bezug auf die Druckluftzufuhr.

### Wege und Ausführung der Erfindung

Die Figur 1a zeigt die kontrollierte, alternierende Steuerung der Luftzufuhr für zwei nacheinander geschaltete Dralleinsatzplatten für S- oder Z-Drall. Die Figur 1b ist ein vereinfachtes Regelschema für die Behandlung von Einzelfäden. Bei einer Fadenschar gemäss, Figur 1 c, ist es gleicherweise wie bei Einzelfäden interessant, weitere Parameter mit der Regelung zu erfassen, so z.B. der Luftdruck und die Zugspannung im Garn oder andere. Die Figur 1a ist mehr schematisch zu verstehen. Sie zeigt ein Beispiel für eine Wechselsteuerung bzw. für das wechselweise Falschdrallen, entweder für einen S-Drall oder einen Z-Drall. Die Luftdralldüse 6 hat zwei Druckluftanschlüsse, 9 und 13, und entsprechend zwei Luftzuführungen, 11 und 12, über die wechselweise Druckluft gespiesen werden kann. Ein Schaltventil 15 wird von einer Steuerung ST in vorgegebenem oder vorwählbarem Rhythmus, im Sekundenoder Millisekundentakt, geschaltet und gibt der einen oder anderen Seite Druckluft, so dass momentan ein S- oder Z-Drall an dem Garn erzeugbar ist. Wie weiter vorne dargestellt wurde, lassen sich aber viele weitere Variationen mit dem gleichen Grundkonzept erzielen. Die Figur 1b zeigt eine Anwendung an Einzelfäden, z.B. auch für Disposition nach den Figuren 2b, 2c, 2d. Bei der Behandlung von gegebenenfalls hunderten von parallelen Fäden kann es genügen, wenn nur einige Fäden stellvertretend ausgewählt und über Sensoren und entsprechender Regelung überwacht werden. Der Sensor kann die Zugspannung oder irgend einen qualitativen Parameter erfassen, auch z.B. den Dralleffekt.

Ein weiterer enormer Vorteil der neuen Lösungen liegt darin, dass die Abluft der Dralldüsen durch geeignete Führung zur Unterstützung der davor angeordneten Kühleinrichtung verwendbar ist. Durch die Expansion von komprimierter Luft wird bekanntlich die Lufttemperatur abgesenkt, was ein beachtlich grosses Potential für eine Wärmeaufnahme mit sich bringt. Im Extremfall kann mittels der Abluftführung die bisherige relativ lange Kühlzone ersetzt und das heisse Garn aus dem Heizer mit der Abluft gekühlt werden.

Die Figur 2a ist ein Beispiel des Standes der Technik mit vier Fadenläufen sowie der entsprechenden Zahl an mechanischen Spindeln 50, welche jeweils den gewünschten S- bzw. Z-Drall erzeugen. Charakteristisch ist die Länge der Verfahrenszonen VMD, welche durch die mechanischen Drallerzeuger 50 bzw. deren Bauabmessungen erforderlich ist. Der erste Heizer hat eine vorgegebenen Teilung T1. Die mechanischen Drallerzeuger benötigen eine grössere Teilung T2. Der grosse Vorteil der neuen Lösung liegt darin, dass in Garnlaufrichtung keine Versetzung der Drallaggre-gate erforderlich und trotzdem eine Verkürzung der Verfahrenszone möglich ist.

Wie aus den Figuren 2b, 2c und 2d ersichtlich ist, schrumpfen die beschriebenen Abmessungen bei dem Einsatz der neuen Lösung auf ein Minimum zusammen. Die Verfahrenszone VLD mit Luftdralldüsen benötigt nur noch einen Bruchteil der Abmessungen in beiden erwähnten Richtungen.

In der Figur 2e sind auf der linken Bildhälfte die beiden Grundprozesschritte hervorgehoben. Es handelt sich dabei um eine Torsionserzeugung (Tors.) sowie die thermische Fixierung. Glattes Garn Gglatt wird über ein Lieferwerk (LW1) dem Prozess zugeführt und nach dem Lieferwerk LW 2 als Garn Gkräus. mit Kräuselqualität abgezogen. Als Drallgeber ist ein mechanischer Drallgeber, z.B. eine Friktionsspindel oder eine Luftdralldüse, eingesetzt. Die thermische Fixierung (therm. Fix.) besteht im wesentlichen aus einer Heizung (H) sowie einem Kühler (K). Der Drallgeber wirkt durch die ganze Stufe der thermischen Fixierung hindurch. Der Effekt ist als verdrehtes Garn Gtors.falsch symbolisiert dargestellt. Da es sich jedoch um einen Falschdrall handelt, hebt sich dieser nach dem Drallgeber wieder auf. Die durch die Behandlung erzeugte Änderung der Molekülorientierung ist rechts in der Figur 2d dargestellt, einerseits als äussere geometrische Konfiguration des Garnfadens und andererseits als innere Orientierung der Moleküle. Es wird Bezug genommen auf die Veröffentlichung Chemical Fibres International, 46/1996, Dr. Demir, Seiten 361 bis 363. Das Ergebnis der bekannten Falschdralltexturierung ist ein Kräuselgarn (Gkräus), bedingt durch eine entsprechend bleibende innere Strukturveränderung.

Die Figuren 3a und 3b zeigen die Kernkomponenten einer Falschdralldüse gemäss der neuen Lösung. Die Figuren 3a und 3b zeigen einen bevorzugt kontinuierlichen Betrieb, d.h. die Druckluftzufuhr wird während dem Betrieb nie abgeschaltet. Die bauliche Ausgestaltung kann z.B. gemäss der Figur 10c ausgebildet werden. Ein möglicher Praxiseinsatz ist das Fachen, etwa gemäss der Figur 10c. Der Luftdruck kann 14 bis 40 bar betragen. Das Herzstück der Falschdralldüse ist eine Dralleinsatzplatte 1 mit den charakteristischen Abmessungen der Länge L, der Höhe H sowie der Dicke D.

Nach dem momentanen Entwicklungsstand bewegt sich die Höhe zwischen etwa 0,5 cm und 2 cm, die Länge von 2 bis 10 cm und bis zu beliebiger Länge für eine Vielzahl von parallelen Garnläufen. Die Dicke der Platte kann zwischen 0,5 Millimeter und einem Zentimeter, bevorzugt etwa zwischen 1 mm und 5 mm liegen. Aus den bevorzugten Dimmensionen ergibt sich ein typischer Plattencharakter. Im Mittelfeld der Dralleinsatzplatte 1 ist ein Funktionsmuster 2, bestehend aus einem Garnkanalstück 3', einer Luftzufuhr 4 sowie einem Beschleunigungskanal 5. Die ganze Luftdralldüse 6 ist in der Weise einer Explosionsdarstellung gezeichnet, mit den einzelnen Bauteilen auseinandergerückt. Links von der Dralleinsatzplatte 1 ist ein weiteres Element 7 mit einer Luftzufuhrbohrung 8, welche einerseits korrespondiert mit der Luftzufuhr 4 der Dralleinsatzplatte 1 und andererseits mit einem Druckluftanschluss 9, über welchen die Druckluft von einem nicht dargestellten Druckluftnetz, Pfeil 11, zugeführt wird. Ein Faden bzw. Garn 10 ist geradlinig durch das Garnkanalstück 3' sowie den Garnkanal 3 des Elementes 7, ferner durch den Garnkanal 3 einer Endplatte 14 geführt. Nicht dargestellt sind die Verbindungsmittel für die drei Teile, Element 7, Dralleinsatzplatte 1 sowie der Endplatte 14 (strichliert). Die Verbindung kann durch Schrauben, Klemmen, usw. erfolgen und muss den Druckkräften standhalten sowie die Dichtheit sicherstellen. Die Figur 3b ist sinngemäss konzipiert, mit Ausnahme der Drallrichtung. Je nach Garndurch-laufrichtung ergibt sich in der Figur 3a ein S- und in der Figur 3b ein 2-Drall oder umgekehrt bei entgegengesetzter Garnlaufrichtung. Für eine zeitlich exakte Steuerung der Drallströmung weist die Figur 3b einen anderen Druckluftanschluss 13 auf, wie mit Pfeil 12 bezeichnet ist. Entsprechend verbindet die Luftzufuhrbohrung 8' die Luftzufuhr 4'. Die Luftströmungbzw. der tangentiale Lufteintritt in das Garnkanalstück 3' ergibt einen entgegengesetzten Drehsinn zu der Variante gemäss Figur 3a.

Die Figur 3c stellt eine mögliche Kombination der Figuren 3a und 3b dar. Die Figur 3c entspricht der Lösung gemäss Figur 1a und ist konzipiert für einen alternierenden Betrieb. Es wird nur entweder ein S- oder ein Z-Drall erzeugt. Die Druckluft kann 2 bis 25 bar betragen. Versuche mit 14 bis 22 bar ergaben durchwegs sehr gute Resultate. Wenn ganz kurze Umschaltzeiten gefordert sind, z.B. im Millisekundenbereich, kann je nach Ventilbauart ein höherer Druck von 30 bis 40 bar wegen der Trägheit des Systems nachteilig sein. In der Figur 3c sind die beiden Funktionsmuster auf den selben Garnkanal 3 ausgerichtet, jedoch nacheinander geschaltet. Damit jede Dralleinsatzplatte 1, 1' bzw. 1^{x}, gleicherweise optimal ihre Funktion erfüllen kann, ist ein Umschaltventil 15 angedeutet, welches nacheinander der einen oder anderen Seite zeitgesteuert die Druckluft zuführt. Damit zu der Dralleinsatzplatte 1 die Druckluft gleichwertig zugeführt wird, weist die Dralleinsatzplatte 1^{x} zusätzlich eine Luftzufuhrbohrung 4^{x} auf, welche die Druckluft vom Druckluftanschluss 9 der Luftzufuhr 4 zuleitet. Der Wechsel der Drallströmung von S- auf Z-Drall und umgekehrt kann in jeder beliebigen Taktfolge und die einzelne Drallart zeitlich, so lange wie vom speziellen Einsatz verlangt wird, gesteuert werden. Die Umschaltung kann mit miniaturisierten Membranventilen sogar in dem Bereich von Millisekunden erfolgen. In Figur 3c sind noch zwei weitere Einsatzdistanzplatten 17 und 18 angedeutet. Damit lässt sich unabhängig der Dicke D der Dralleinsatzplatten die Garnkanallänge örtlich und über die ganze Luftdralldüse gesehen beliebig variieren.

Die Figuren 4a bis 4f zeigen eine Anzahl verschiedener Funktionsmuster für Dralleinsatzplatten. Mit LD ist der Durchmesser der Luftzufuhr 4 und mit Gd der Durchmesser des Garnkanales 3 im Bereich des Garnkanalstücke 3' bezeichnet. Der Garnkanal 3 hat mit Vorteil, im Querschnitt gesehen, eine kreisrunde Form oder zumindest angenähert eine Kreisform. Die Querschnittsform der Luftzufuhr 4 kann dagegen beliebig und sogar rechteckig gewählt werden. Mit A ist die Eintrittszone in den Beschleunigungskanal 5 und mit C die Austrittszone aus dem Beschleunigungskanal 5 bzw. der Eintritt in das Garnkanalstück 3' bezeichnet. BL ist die Länge des Beschleunigungskanales und B die Kanalbreite in der Bildebene gesehen. In einer bevorzugten Form weist der Beschleunigungskanal 5 eine ab- resp. zunehmende, durchgehend rechteckige Querschnittsfläche auf, welche sich aus Dicke D mal Breite B ergibt. Je nach angewendeten Fabrikationsmitteln, z.B. Laser oder Elektroerrosion, kann auch von der reinen Rechteckform abgewichen werden. Ein wichtiger, neuer Gesichtspunkt ist die Frage von Schall- bzw. Überschallströmung. Diese ist bekanntlich nicht nur eine Funktion des Druckes der Speiseluft, sondern insbesondere auch der Formgebung auf der Seite der Austrittszone. Die Figuren 4c, 4d, 4e und 4f zeigen Lösungen mit erweiterter Austrittszone für eine Überschallströmung. Im Hinblick auf eine Strömungsoptimierung ergibt sich auch die Möglichkeit, anstelle einer rein tangentialen Lufteinführung in das Garnkanalstück 3' eine leichte Abweichung von der Tangente zu wählen, welche mit X⁺ bzw. X⁻ angedeutet ist (Figur 4c/4d). Das vordergründige Ziel ist die Drallarbeit am Garn bzw. eine entsprechende Optimierung der Drallströmung. Bei der Figur 4c ist direkt darüber ein Schnitt III - III gezeichnet. Damit soll zum Ausdruck gebracht werden, dass je nach gewählter Auslegeoptimierung auch nur ein Teil des Querschnittes der Dralleinsatzplatte bzw. der Plattendicke D für die Ausbildung des Beschleunigungskanales genutzt werden kann.

Die Figur 5a zeigt schematisch die Erzeugung eines S- oder Z-Dralles am selben Garn durch entsprechende Steuerung der Zuführung von Druckluft. In den Figuren 5b und 5c sind die beiden Drallrichtungen an je einer Dralleinsatzplatte und in der Figur 5e mit zwei parallel laufenden Fäden 10 dargestellt. Die Figur 5d zeigt die beliebige Vervielfachung des Funktionsmusters für eine entsprechende Zahl parallel laufender Fäden. Die in Figur 5e gezeigte Drallrichtung ist immer die selbe. Diese kann bei Bedarf jedoch auch beliebig gewechselt werden.

Einige Ausgestaltungen der Platten bzw. Elemente sind in 6a bis 6c dargestellt. Die Figur 6a zeigt ein einfaches Beispiel einer Einsatzdistanzplatte 20. Die Figur 6c zeigt ein Beispiel für zwei Dralleinsatzplatten mit der Dicke D. sowie einer zwischengeschobenen Einsatzdistanzplatte mit der Länge EDis. Bei entsprechendem Aufbau von Zwischenplatten und eventuellen freien Abströmstellen LA kann ein S- und Z-Drall erzeugt werden. Die Figur 6b zeigt eine Möglichkeit der Teilung einer Platte mit zwei Schwalbenschwanzverbindungen 21, oben in zusammengebautem und unten vor dem zusammengebauten Zustand. Die Schwalbenschwanzverbindung 21 sichert das exakte Zusammenfügen von zwei oder mehr Teilen. Damit wird die Genauigkeit der Formgebung, besonders des Funktionsmusters der Dralleinsatzplatte, sichergestellt. Mit 22 ist eine Bohrung für eine Klemmschraubverbindung angedeutet, damit die ganze Baugruppe starr und luftdicht zusammengehalten wird. Bei extrem schmalen Beschleunigungskanälen erweist sich das Erodieren als sehr vorteilhaft, wenn die Dralleinsatzplatte geteilt ausgebildet ist. Dies gilt besonders für Hartmetall, gegebenenfalls auch für Keramik. Keramik wird vorteilhafterweise geschliffen. Die Figur 6d zeigt einen Düsenblock im Schnitt durch den Garnkanal. Im Zentrum ist eine Dralleinsatzplatte 1. Beidseits ist je eine Einsatzdistanzplatte 20 sowie ein Element 7, 7' als Endblöcke für den mechanischen Halt und die Luftspeisung. Der Garnkanal 3 ist durchgehend und weist auf den beiden Endseiten je eine konische Einführung auf.

Die Figuren 7a und 7b zeigen eine ganz besonders vorteilhafte Ausgestaltung einer Dralleinsatzplatte für eine Fadenschar. Die Dralleinsatzplatte ist auf eine spezielle Weise mit fussartigen Verankerungen zweigeteilt. Das Plattenoberteil 30 weist als Positivform einen Fuss 32 und das Plattenunterteil 31 als Negativform einen Fuss 33 auf. Beide Füsse 32, 33 passen nicht nur exakt ineinander (Figur 7b). Sie stellen auch das entsprechenden Funktionsmuster sicher. Erst nach dem Zusammenfügen bilden sich die drei Strömungsformen: das Garnkanalstück 3', der Beschleunigungskanal 5 sowie die Luftzufuhr 4. Der besondere Vorteil der Lösung mit einer Teilung mitten durch das Funktionsmuster, vor allem durch den Beschleunigungskanal, liegt vor allem auf der Seite der Herstellung und gegebenenfalls der Nachbearbeitung, z.B. durch Feinstschliff, was bei Verwendung des Werkstoffes Keramik entscheidend sein kann.

Die Figur 7b zeigt eine Dralleinsatzplatte mit einem Plattenoberteil 30 sowie Plattenunterteil 31 in eingebautem Zustand. Da die Dralleinsatzplatte aus speziell verschleissfestem Material hergestellt sein muss, wird eine ganze Gehäuseform aus Stahl gebildet und gegebenenfalls mehrere Dralleinsatzplatten T1, T2, usw. eingesetzt. Ein zusammengebauter Düsenbalken 34 weist gemäss Figur 7c eine Grundplatte 35, eine hintere Stützplatte 36 und eine vordere Stützplatte 37 auf, welche die Halterung für je eine hintere Endplatte 38 sowie eine vordere Endplatte 38', über welche die Druckluft zugeführt wird. Zwischen den beiden Endplatten 38 und 38' ist eine Formplatte 39, in welche die Dralleinsatzplatte 30, 31 einlegbar ist. Da bei dem gezeigten Beispiel sehr hohe Drücke zum Einsatz kommen, wir der ganze Bausatz mit der notwendigen Anzahl Schrauben 40 verbunden.

Die Figuren 8a, 8b und 8c zeigen die Hauptelemente einer Baugruppe 45 für eine mehrteilige Falschdralldüse. Hauptelemente sind dabei ein Stützblock 40, eine Klemmplatte 41, eine Dralleinsatzplatte 1 sowie zwei Einsatzdistanzplatten 20. In der Klemmplatte sind fest verankert drei Passstifte 42, 43 und 44, wobei in der Figur 8c nur zwei Passstifte erkennbar sind, da die unteren Passtifte ausserhalb der Bildebene liegen. In den Figuren 9 und 10a sind alle drei Passstifte sichtbar. Die Passtifte 42, 43 und 44 dienen einem exakten Positionieren der Dralleinsatzplatten 1 sowie der Einsatzdistanzplatten 20, so dass zumindest in Bezug auf den Garnkanal nach dem Zusammensetzen aller Teile der Baugruppe 45 diese genau passen, so dass die zylindrische Wandfläche des ganzen Garnkanales keine Übergänge und keine vorstehenden Stossstellen aufweist. Wie mit Pfeil 46' angedeutet ist, werden nacheinander eine erste Einsatzdistanzplatte 20, eine Dralleinsatzplatte 1 sowie eine zweite Einsatzdistanzplatte 20 in den Raum zwischen den Passstiften 42, 43, 44 eingelegt. Danach wird die Klemmplatte 41 mit den anderen Platten gemäss Pfeil 46 an den Stützblock 40 geschoben. Für jeden der Passtifte 42, 43 und 44 ist in dem Stützblock 40 ein Passloch 47 vorgesehen, so dass nach Verschraubung des Stützblockes 40 mit der Klemmplatte 41 durch eine Schraube 48 alle genannten Teile der Baugruppe präzise montiert sind (Figur 10b). Vorausgesetzt, alle Teile sind mit genügender Genauigkeit hergestellt, weist die neue mehrteilige Falschdralldüse eine mindestens ebenso hohe Qualität auf wie eine entsprechende Falschdralldüse, hergestellt aus einem vollen Düsenkörper. Die Schraube 48 greift in einem Gewindesackloch 49 der Klemmplatte ein. Der Garnkanal 3 geht durch alle Teile der mehrteiligen Falschdralldüse, im Sinne einer einzigen Bohrung mit einer Mittellinie 50 hindurch. Für die Erleichterung der Garneinführung weist der Garnkanal 3 auf der Eintrittsseite einen Eintrittskonus 51 und sinngemäss in der Klemmplatte 41, also der Garnaustrittsseite, einen Austrittskonus 52 auf. Strichpunktiert ist in den Figuren 8a und 8c anstelle eines Eintrittskonus 51 sowie einem Austrittskonus 52 eine Stufenbohrung 59 eingezeichnet. Obwohl jedes industrielle Druckluftnetz über eine gute Filteranlage verfügt, weist jede Baugruppe zusätzlich einen Luftfilter 53 auf, der z.B. aus porösen Einlagefilterplättchen besteht. Die Baugruppe ist an sich spielfrei zusammengespannt. Wie an Hand der folgenden Figuren noch erläutert wird, kann die ganze Baugruppe in Bezug auf die Ebene Z - Z verschiebbar ausgebildet werden, wie mit einem Pfeil angedeutet ist. Dadurch kann die Druckluftzuführung von Bohrung 11/12 entweder mit der Durchgangsbohrung 55 einer Zwischenplatte 56 in Übereinstimmung gebracht oder dazu versetzt werden. Je nachdem wird die Speisung für die Druckluft freigegeben oder verschlossen. Der Stützblock 40 ist durch zwei kräftige Schrauben 57 (Figur 10c) fest mit der Zwischenplatte 56 verbunden, wobei ein Dichtring 58 die beiden Elemente gegeneinander abdichtet. Eine einzelne Dralleinsatzplatte 1 ist in der Figur 9 in grösserem Massstab nochmals dargestellt. Dabei handelt es sich um eine geteilte Platte, welche über drei Schwalbenschwanzverbindungen 21 mit höchster Präzision zu einer Platte zusammengefügt ist. Die Stosslinie 60 zwischen der oberen Plattenhälfte 61 sowie der unteren Plattenhälfte 62 wird mehrheitlich durch die drei Schwalbenschwanzverbindungen 21 gebildet, mit Ausnahme des Bereiches des Garnkanalstückes 3, des Tangentialkanales 5 sowie der Druckluftbohrung 4. Die Dralleinsatzplatte 1 ist nur für einen einzelnen Garnlauf gemacht.

Die Figur 10b ist ein Schnitt der Figur 10a durch eine Baugruppe mit zwei Falschdralldüsen auf der Ebene der Druckluftzuführung. Entsprechend ist die Durchgangsbohrung 55 sowie ein Druckluftzuführkanal 70 erkennbar. Die Figur 10b ist ein Schnitt Xb - Xb der Figur 10a. Die Figur 10a zeigt links einen Schnitt Xa - Xa der Figur 10b. Deutlich sind die drei Passstifte 42, 43 sowie 44 erkennbar. Die rechte Baugruppe ist eine Ansicht gemäss Pfeil 71.

Die Figur 10c zeigt einen sehr vorteilhaften Einsatz von zwei Baugruppen. Auf einer Zwischenplatte 56 sind zwei Baugruppen bzw. Falschdralldüsen 100 montiert. Dabei ist die eine um 180° gedreht gegenüber der anderen auf der Zwischenplatte aufgeschraubt. Die Folge ist, dass je nach Montage mit der einen und selben Baugruppe bzw. Falschdralldüse 100 einmal ein S- und das andere mal ein Z-Drall erzeugt wird.

Die Figur 11 zeigt ein weiteres sehr interessantes Beispiel für den Einsatz der neuen Lösung gemäss Figuren 2b und 2c im Sinne einer ganzen Batterie. Auf einem Druckverteiler 80 sind zwei Falschdralldüsenblöcke 81, 82 und nur noch durch die Anschlüsse angedeutet ein dritter Block 83. Der Druckluftverteiler 80 weist über der ganzen Länge einen nicht dargestellten Druckluftzufuhrkanal mit Druckluftzufuhrkanälen 11/12 auf, welche je nach Stellung eines Schalthebels 84, 84' die Luftzufuhr öffnen oder verschliessen. "Ein" bedeutet, dass Druckluft zugeführt und "Aus" bedeutet, dass die Luftzufuhr gesperrt ist. Das Mass VWmax stellt den maximalen Verschiebeweg und VWo zwischen Offenstellung und Zustellung für die Luftzufuhr dar.

Die Figur 12a ist eine Ansicht einer ganzen Batterie von mehrteiligen Falschdralldüsen mit mehreren Baugruppen 45 in blockweiser Anordnung. Je zwei Falschdralldüsen sind als Zwillinge mit einem Schalthebel 84 für die Ein- und Ausschaltung der Luft.

Die Figuren 12b und 1 2c zeigen in grösserem Massstab nochmals die zwei möglichen Stellungen für die Druckluftzufuhr "Ein" oder "Aus". Der Druckluftverteiler ist als massives Rohr ausgebildet mit einem Druckluftverteilkanal 90 (Dr. Luft).

## Patentansprüche

1. Verfahren zur Falschdrallung von Filamentgarn, wobei das Filamentgarn durch einen eintritts- und austrittsseitig freien, durchgehenden Garnkanal einer Falschdralldüse transportiert wird,
**dadurch gekennzeichnet,**
**dass** die Druckluft in der Falschdralldüse in Richtung bzw. entlang des Garntransportwegs und danach tangential in den Garnkanal geführt wird, so dass durch eine Drallströmung in dem Garnkanal die Falschdrallung an dem frei durchlaufenden Filamentgarn erzeugt und durch eine vorangehende Wärmebehandlung der Falschdralleffekt thermisch fixierbar und eine Kräuselqualität des Garnes abziehbar ist.

2. Verfahren nach Anspruch 1,
**dadurch gekennzeichnet,**
**dass** Druckluft mit einem mittleren Druckbereich von vorzugsweise 2 bis 14 bar verwendet wird.

3. Verfahren nach Anspruch 1,
**dadurch gekennzeichnet,**
**dass** Druckluft von 2 bis 22 bar verwendet wird.

4. Verfahren nach Anspruch 1,
**dadurch gekennzeichnet,**
**dass** Druckluft von 14 bis 40 bar verwendet wird.

5. Verfahren nach einem der Ansprüche 1 bis 4,
**dadurch gekennzeichnet,**
**dass** die Falschdrallung sowie die unmittelbar vorgelagerte thermische Fixierung zwischen zwei Lieferwerken LW1 und LW2 erfolgt.

6. Verfahren nach einem der Ansprüche 1 bis 5,
**dadurch gekennzeichnet,**
**dass** die Falschdralldüse parallel zu der Garntransportrichtung und/oder relativ zu deren Befestigungsstelle verschiebbar ist, wobei durch die Verschiebung die Druckluftzufuhr zwangsweise ein- oder ausgeschaltet wird.

7. Verfahren nach einem der Ansprüche 1 bis 6,
**dadurch gekennzeichnet,**
**dass** zwei oder mehrere Falschdralldüsen oder Dralleinsatzplatten für eine entsprechende Zahl Garnläufe parallel geschaltet und an den einzelnen Garnläufen durch kontinuierliche Luftspeisung S- und/oder Z-Drall erzeugt wird.

8. Verfahren nach einem der Ansprüche 1 bis 6,
**dadurch gekennzeichnet,**
**dass** zwei oder drei Falschdralldüsen für einen Garnlauf nacheinander geschaltet werden zur Erzeugung von Z- und S-Drall am selben Filamentgarn.

9. Verfahren nach einem der Ansprüche 1 bis 6,
**dadurch gekennzeichnet,**
**dass** wenigstens je eine S- und eine Z-Falschralldüse für einen Garnlauf nacheinander geschaltet werden mit alternierender Druckluftspeisung für die Erzeugung zeitlich nacheinander, entweder eines Z- oder eines S-Dralles am selben Garn.

10. Verfahren nach einem der Ansprüche 1 bis 6,
**dadurch gekennzeichnet,**
**dass** zwei oder drei Falschdralldüsen oder Dralleinsatzplatten für einen Garnlauf nacheinander geschaltet werden und durch alternierende Luftspeisung gesteuert im Sekunden- oder Millisekundenbereich einen S- und/oder Z-Drall erzeugt wird.

11. Mehrteilige Falschdralldüse für die Erzeugung eines falschdralltexturierten Filamentgarnes (10) mit einem durchgehenden, eintritts- und austrittsseitig freien Garnkanal (3) sowie einem Einsatz mit tangentialem Drucklufteintritt in den Garnkanal (3),
**dadurch gekennzeichnet,**
**dass** sie wenigstens eine Dralleinsatzplatte (1, 1', 1^{x}) mit einer in Richtung zur Garnkanalaxe verlaufenden Druckluftbohrung und ein durchgehendes Garnkanalstück (3') aufweist, ferner einen von der Druckluftbohrung in das Garnkanallstück mündenden Tangen-tialkanal und wenigstens ein weiteres Element (7), welches je ein mit der Dralleinsatzplatte (1, 1', 1^{x}) korrespondierendes Garnkanalstück bzw. eine Druckluft-bohrung aufweist.

12. Mehrteilige Falschdralldüse nach Anspruch 11,
**dadurch gekennzeichnet,**
**dass** die Dralleinsatzplatte (1, 1', 1^{x}) zwei oder mehrere Kanaldurchbrüche für den Tangentialkanal einerseits sowie für den Garnkanal (3) andererseits aufweist, welche für die Erzeugung der Drallströmung mit dem Tangentialkanal, als kurzen Luftbeschleunigungskanal (5) für den Fall von zwei oder mehreren parallelen Garnkanälen (3) in der Art eines wiederholft angewendeten Funktionsmusters ausgiebildet, verbunden sind.

13. Mehrteilige Falschdralldüse nach einem der Ansprüche 11 oder 12,
**dadurch gekennzeichnet,**
**dass** der Tangentialkanal (5) von der Druckluftbohrung in Richtung zu dem Garnkanal (3) verengt und/oder am Austrittsende (C) in dem Eintrittsbereich (A) in den Garnkanal (3) erweitert ausgebildet ist, wobei der Beschleunigungskanal (5) durchgehend einen etwa rechteckigen Querschnitt aufweist.

14. Mehrteilige Falschdralldüse nach einem der Ansprüche 11 bis 13,
**dadurch gekennzeichnet,**
**dass** der Garnkanal sowie die Druckluftbohrung zylinderartig ausgebildet und der Tangentialkanal (5) die beiden über der ganzen Plattendicke verbindet und im Sinne einer ausgestanzten Form über die ganze Plattendicke vorzugsweise eine einheitliche Form haben.

15. Mehrteilige Falschdralldüse nach einem der Ansprüche 11 bis 14,
**dadurch gekennzeichnet,**
**dass** die Dralleinsatzplatten (1, 1', 1^{x}) in Bezug auf zusätzliche Einsatzplatten (14) aus Material mit erhöhter Verschleissfestigkeit, insbesondere Keramik, gefertigt sind.

16. Mehrteilige Falschdralldüse nach einem der Ansprüche 11 bis 15,
**dadurch gekennzeichnet,**
**dass** die Dralleinsatzplatten (1, 1', 1^{x}) geteilt ausgebildet sind und bevorzugt gegenseitige Verankerungsstellen (21) aufweisen, derart, dass die Präzision der strömungswirksamen Partien in zusammengebautem Zustand zwangsweise sichergestellt ist.

17. Mehrteilige Falschdralldüse nach einem der Ansprüche 11 bis 16,
**dadurch gekennzeichnet,**
**dass** sie als Bausatz und wenigstens einem Element als Stützblock (7, 7') ausgebildet ist mit der Luftzufuhr (4, 4') sowie einer Verbindung für einen Druckluftanschluss (9).

18. Mehrteilige Falschdralldüse nach einem der Ansprüche 11 bis 17,
**dadurch gekennzeichnet,**
**dass** sie zusätzliche Elemente (20) aufweist, welche als Einsatzplatten ohne Luftbeschleunigungskanal ausgebildet sind, jedoch mit wenigstens zwei Kanaldurchbrüchen (3, 4) für die Luftzufuhr (4) und den Garnkanal (3), wobei die entsprechenden Kanaldurchbrüche (3, 4) in zusammengebautem Zustand einen einheitlichen Strömungskanal bilden.

19. Mehrteilige Falschdralldüse nach einem der Ansprüche 11 bis 18,
**dadurch gekennzeichnet,**
**dass** eine Dralleinsatzplatte (1, 1', 1^{x}) in Parallelanordnung zwei oder mehrere Garnkanäle mit je eigener Luftzufuhr aufweist.

20. Mehrteilige Falschdralldüse nach Anspruch 19,
**dadurch gekennzeichnet,**
**dass** eine Vielzahl von Garnkanälen (3) auf einer Dralleinsatzplatte (30, 31) mit der geringstmöglichen Teilung, vorzugsweise auf einer gemeinsamen Mittellinie, angeordnet sind (Figur 7 bis 9).

21. Mehrteilige Falschdralldüse nach Anspruch 19 oder 20,
**dadurch gekennzeichnet,**
**dass** eine Dralleinsatzplatte (30, 31) für eine Vielzahl von Garnkanälen in dem Bereich der Kanaldurchbrüche eine Trennstelle für eine Zwei- oder Mehrteiligkeit aufweist (Figur 5b).

22. Mehrteilige Falschdralldüse nach einem der Ansprüche 11 bis 21,
**dadurch gekennzeichnet,**
**dass** sie wenigstens eine Dralleinsatzplatte (1, 1^{x}) für S-Drall und wenigstens eine Dralleinsatzplatte (1, 1^{x}) für Z-Drall mit je eigener Luftzufuhr, vorzugsweise mit schalterbarer Luftzufuhr, aufweist (Figur 2).

23. Mehrteilige Falschdralldüse nach einem der Ansprüche 11 bis 22,
**dadurch gekennzeichnet,**
**dass** sie Einsatzdistanzplatten (EDis) aufweist, zur Wahl der Distanz, wenigstens zwischen zwei Dralleinwirkstellen (D) (Figur 5c).

24. Mehrteilige Falschdralldüse nach einem der Ansprüche 1 bis 23,
**dadurch gekennzeichnet,**
**dass** eine oder mehrere Luftdralldüsen in Bezug auf einen Druckluftverteiler verschiebbar angeordnet ist bzw. sind, derart, dass durch die Verschiebung die Druckluftzufuhr ein- und ausschaltbar ist.

25. Mehrteilige Falschdralldüse nach Anspruch 24,
**dadurch gekennzeichnet,**
**dass** auf einen Druckverteiler die Luftdralldüsen blockweise verschiebbar angeordnet sind.

26. Mehrteilige Falschdralldüse nach einem der Ansprüche 1 bis 25,
**dadurch gekennzeichnet,**
**dass** zwischen dem Druckluftverteiler bzw. der Druckluftzufuhr und den Luftdralldüsen ein Luftfilter angeordnet ist.

## Claims

1. Method for false twisting of filament yarn, wherein the filament yarn is conveyed through a continuous yarn channel of a false twist nozzle that is free on the entry side and the exit side, **characterised in that** the compressed air is guided in the false twist nozzle in the direction and/or along the yarn conveying path and then tangentially into the yarn channel so a twist flow in the yarn channel generates the false twist on the freely passing-through filament yarn and that the false twist effect can be thermally fixed by a preceding heat treatment, and a crimp quality of the yarn can be pulled off.

2. Method according to claim 1, **characterised in that** compressed air with a mean pressure range of preferably 2 to 14 bar is used.

3. Method according to claim 1, **characterised in that** compressed air with 2 to 22 bar is used.

4. Method according to claim 1, **characterised in that** compressed air with 14 to 40 bar is used.

5. Method according to any of claims 1 to 4, **characterised in that** the false twist as well as the immediate upstream thermal fixing takes place between two delivery devices LW1 and LW2.

6. Method according to any of claims 1 to 5, **characterised in that** the false twist nozzle can be displaced parallel to the direction of yarn conveying and/or relative to its fastening location, wherein the displacement compulsorily turns the compressed air supply on or off.

7. Method according to any of claims 1 to 6, **characterised in that** two or more false twist nozzles or twist insert plates are switched parallel for a corresponding number of yarn runs and an S-twist or Z-twist is generated at the individual yarn runs by a continuous air supply.

8. Method according to any of claims 1 to 6, **characterised in that** two or three false twist nozzles are switched successively for a yarn run to generate a Z-twist or an S-twist on the same filament yarn.

9. Method according to any of claims 1 to 6, **characterised in that** at least one S- and one Z-false twist nozzle are each switched successively for a yarn run with alternating compressed air supply to generate in succession in terms of time either a Z- or an S-twist on the same yarn.

10. Method according to any of claims 1 to 6, **characterised in that** two or three false twist nozzles or twist insert plates for a yarn run are switched successively and a controlled S- and/or Z-twist is generated in the second or millisecond range by alternating the air supply.

11. Multi-component false twist nozzle to generate a false twist textured filament yarn (10) having a continuous yarn channel (3) that is free on the entry side and on the exit side as well as an insert with tangential compressed air entry into the yarn channel (3), **characterised in that** it has at least one twist insert plate (1, 1', 1^{x}) with a compressed air aperture that runs in the direction of the yarn channel axis and a continuous yarn channel element (3'), as well as a tangential channel that runs from the compressed air aperture into the yarn channel element, and at least one more element (7) having a respective yarn channel element and/or a compressed air aperture that corresponds to the twist insert plate (1, 1', 1^{x}).

12. Multi-component false twist nozzle according to claim 11, **characterised in that** the twist insert plate (1, 1', 1^{x}) has two or more channel openings for the tangential channel on the one hand as well as for the yarn channel (3) on the other hand, which are connected to the tangential channel to generate the twist flow, with said tangential channel being configured as a short air acceleration channel (5) for the case of two or more parallel yarn channels (3) in the manner of a repeatedly used function pattern.

13. Multi-component false twist nozzle according to either of claims 11 or 12, **characterised in that** the tangential channel (5) is configured to narrow from the compressed air aperture in the direction of the yarn channel (3) and/or widens at the exit end (C) in the entry region (A) into the yarn channel (3), wherein the acceleration channel (5) continuously has an approximately rectangular cross-section.

14. Multi-component false twist nozzle according to any of claims 11 to 13, **characterised in that** the yarn channel as well as the compressed air aperture are configured as a cylinder and the tangential channel (5) connects the two across the entire plate thickness and they preferably have, in the sense of a stamped form, a uniform shape across the entire plate thickness.

15. Multi-component false twist nozzle according to any of claims 11 to 14, **characterised in that** the twist insert plates (1, 1', 1^{x}) with respect to additional insert plates (14) are produced of material with increased wear resistance, especially ceramic material.

16. Multi-component false twist nozzle according to any of claims 11 to 15, **characterised in that** the twist insert plates (1, 1', 1^{x}) have a divided configuration and preferably have mutual anchoring locations (21), such that the precision of the flow-effective parts is compulsorily guaranteed in the assembled condition.

17. Multi-component false twist nozzle according to any of claims 11 to 16, **characterised in that** it is configured as a kit with at least one element as support block (7, 7') with the air supply (4, 4') as well as a connection for a compressed air connection (9).

18. Multi-component false twist nozzle according to any of claims 11 to 17, **characterised in that** it has additional elements (20) that are configured as insert plates without an air acceleration channel, but have at least two channel openings (3, 4) for the air supply (4) and the yarn channel (3), wherein the corresponding channel breakthroughs (3, 4) form a uniform flow channel in the assembled condition.

19. Multi-component false twist nozzle according to any of claims 11 to 18, **characterised in that** a twist insert plate (1, 1', 1^{x}) has two or more yarn channels, each with its own air supply, in parallel arrangement.

20. Multi-component false twist nozzle according to claim 19, **characterised in that** a large number of yarn channels (3) is arranged on a twist insert plate (30, 31) with the smallest possible division, preferably on a common centre line (Figs. 7 to 9).

21. Multi-component false twist nozzle according to claim 19 or 20, **characterised in that** a twist insert plate (30, 31) has a separation location for two or more parts for a large number of yarn channels in the region of the channel breakthroughs (Fig. 5b).

22. Multi-component false twist nozzle according to any of claims 11 to 21, **characterised in that** it has at least one twist insert plate (1, 1^{x}) for S-twist and at least one twist insert plate (1', 1^{x}) for Z-twist, each with its own air supply, preferably with switchable air supply (Fig. 2).

23. Multi-component false twist nozzle according to any of claims 11 to 22, **characterised in that** it has insert distance plates (EDis) to select the distance, at least between two twist impact spots (D) (Fig. 5c).

24. Multi-component false twist nozzle according to any of claims 1 to 23, **characterised in that** one or more air twist nozzles are arranged displaceably relative to a compressed air distributor in such a way that the compressed air supply can be turned on or off by the displacement.

25. Multi-component false twist nozzle according to claim 24, **characterised in that** the air twist nozzles are displaceably arranged in blocks on one pressure distributor.

26. Multi-component false twist nozzle according to any of claims 1 to 25, **characterised in that** an air filter is arranged between the compressed air distributor and/or the compressed air supply and the air twist nozzles.

## Revendications

1. Procédé de fausse torsion de fil continu, le fil continu étant transporté via un canal de filière d'un seul tenant d'une buse fausse-torsion, libre du côté entrée et sortie, **caractérisé en ce que** l'air comprimé dans la buse fausse-torsion est conduit vers et/ou le long d'une course de fil, puis de manière tangentielle dans le canal de filière, de telle sorte qu'une fausse torsion soit produite sur le fil continu libre d'un bout à l'autre par un flux de torsion dans le canal de filière de la buse fausse-torsion et puisse être fixée de manière thermique par un traitement thermique précédent de l'effet fausse-torsion et une qualité de frisure du fil est permise.

2. Procédé selon la revendication 1, **caractérisé en ce que** de l'air comprimé avec une plage de pression de préférence de 2 à 14 bars est utilisé.

3. Procédé selon la revendication 1, **caractérisé en ce que** de l'air comprimé de 2 à 22 bars est utilisé.

4. Procédé selon la revendication 1, **caractérisé en ce que** de l'air comprimé de 14 à 40 bars est utilisé.

5. Procédé selon l'une des revendications 1 à 4, **caractérisé en ce que** la fausse torsion ainsi que la fixation thermique effectuée immédiatement avant ont lieu entre deux dispositifs d'alimentation LW1 et LW2.

6. Procédé selon l'une des revendications 1 à 5, **caractérisé en ce que** la buse fausse-torsion est mobile de manière parallèle au sens de transport du fil et/ou relative à sa position de fixation, sachant que, via le déplacement, l'alimentation en air comprimé est activée ou désactivée par contrainte.

7. Procédé selon l'une des revendications 1 à 6, **caractérisé en ce que** deux ou plusieurs buses fausse-torsion ou plaques d'insertion de torsion pour un nombre correspondant de courses de fil sont montées en parallèle et qu'une torsion S et/ou Z est produite sur les courses de fil individuelles par une alimentation en air continue.

8. Procédé selon l'une des revendications 1 à 6, **caractérisé en ce que** deux ou trois buses fausse-torsion pour une course de fil sont montées les unes après les autres pour la production de torsion Z et S sur le même fil continu.

9. Procédé selon l'une des revendications 1 à 6, **caractérisé en ce qu'**au moins une buse fausse-torsion S et une buse fausse-torsion Z pour une course de fil sont montées l'une après l'autre avec une alimentation en air alternant pour la production chronologiquement successive, ou d'une torsion Z ou d'une torsion S sur le même fil.

10. Procédé selon l'une des revendications 1 à 6, **caractérisé en ce que** deux ou trois buses fausse-torsion ou plaques d'insertion de torsion pour une course de fil sont montées les unes après les autres et qu'une torsion S et/ou Z est produite via une alimentation en air alternant, contrôlée à la seconde ou au millième de seconde.

11. Buse fausse-torsion en plusieurs parties pour la production d'un fil continu (10) texturé en fausse torsion avec un canal de filière (3) d'un seul tenant libre du côté entrée et sortie ainsi qu'une insertion avec une entrée d'air comprimé tangentielle dans le canal de filière (3), **caractérisée en ce qu'**elle comprend au moins une plaque d'insertion de torsion (1, 1', 1^{x}) avec un orifice pour air comprimé aligné en direction de l'axe du canal de filière et un morceau de canal de filière (3') d'un seul tenant, et comprend en outre un canal tangentiel débouchant dans le morceau de canal de filière par l'orifice pour air comprimé et au moins un autre élément (7) comportant chacun un morceau de canal de filière correspondant à la plaque d'insertion de torsion (1, 1', 1^{x}) et/ou un orifice pour air comprimé.

12. Buse fausse-torsion en plusieurs parties selon la revendication 11, **caractérisée en ce que** la plaque d'insertion de torsion (1, 1', 1^{x}) comprend deux ou plusieurs brèches de canal, pour le canal tangentiel d'une part, ainsi que d'autre part pour le canal de filière (3), lesquelles sont reliées, pour la production du flux de torsion, au canal tangentiel conçu comme un canal d'accélération d'air (5) court pour le cas de deux ou plusieurs canaux de filière (3) parallèles à la manière d'un modèle de fonctionnement maintes fois utilisé.

13. Buse fausse-torsion en plusieurs parties selon l'une des revendications 11 ou 12, **caractérisée en ce que** le canal tangentiel (5) de l'orifice d'air comprimé est conçu de manière rétrécie en direction du canal de filière (3) et/ou de manière élargie à l'extrémité de sortie (C) dans la zone d'entrée (A) dans le canal de filière (3), le canal d'accélération (5) comprenant une coupe transversale approximativement à angle droit le traversant.

14. Buse fausse-torsion en plusieurs parties selon l'une des revendications 11 à 13, **caractérisée en ce que** le canal de filière ainsi que l'orifice d'air comprimé sont conçus de manière cylindrique et que le canal tangentiel (5) relie les deux par l'intégralité de l'épaisseur de la plaque et ont de préférence une forme homogène, dans le sens d'une forme matricée, sur l'intégralité de l'épaisseur de la plaque.

15. Buse fausse-torsion en plusieurs parties selon l'une des revendications 11 à 14, **caractérisée en ce que** les plaques d'insertion de torsion (1, 1', 1^{x}) sont, par rapport aux plaques d'insertion (14) supplémentaires, fabriquées avec des matériaux possédant une plus grande résistance à l'usure, en particulier en céramique par exemple.

16. Buse fausse-torsion en plusieurs parties selon l'une des revendications 11 à 15, **caractérisé en ce que** les plaques d'insertion de torsion (1, 1', 1^{x}) sont conçues de manière séparée et comprennent de préférence des positions d'ancrage (21) opposées, de telle sorte que la précision des parties efficaces pour l'écoulement est assurée par contrainte à l'état monté.

17. Buse fausse-torsion en plusieurs parties selon l'une des revendications 11 à 16, **caractérisée en ce qu'**elle est conçue comme un jeu de pièces détachées et qu'au moins un élément est conçu comme bloc de soutien (7, 7') avec l'alimentation en air (4, 4') ainsi qu'un raccordement pour un débit d'air comprimé (9).

18. Buse fausse-torsion en plusieurs parties selon l'une des revendications 11 à 17, **caractérisée en ce qu'**elle comprend des éléments supplémentaires (20), qui sont conçus comme des plaques d'insertion sans canal d'accélération d'air, cependant avec au moins deux brèches de canal (3, 4) pour l'alimentation en air (4) et le canal de filière (3), les brèches de canal (3, 4) correspondantes formant un canal d'écoulement homogène à l'état monté.

19. Buse fausse-torsion en plusieurs parties selon l'une des revendications 11 à 18, **caractérisée en ce qu'**une plaque d'insertion de torsion (1, 1', 1^{x}) comprend deux ou plusieurs canaux de filière, placés parallèlement, chacun avec sa propre alimentation en air.

20. Buse fausse-torsion en plusieurs parties selon la revendication 19, **caractérisée en ce qu'**une pluralité de canaux de filière (3) sont disposés (figures 7 à 9) sur une plaque d'insertion de torsion (30, 31) avec la séparation la plus petite possible, de préférence sur une ligne médiane commune.

21. Buse fausse-torsion en plusieurs parties selon la revendication 19 ou 20, **caractérisée en ce qu'**une plaque d'insertion de torsion (30, 31) comprend (figure 5b), pour une pluralité de canaux de filière dans la zone des brèches de canal, un point de rupture pour deux ou plusieurs parties.

22. Buse fausse-torsion en plusieurs parties selon l'une des revendications 11 à 21, **caractérisée en ce qu'**elle comprend (figure 2) au moins une plaque d'insertion de torsion (1, 1^{x}) pour torsion S et au moins une plaque d'insertion de torsion (1, 1^{x}) pour torsion Z, chacune avec sa propre alimentation en air, de préférence avec une alimentation en air pouvant être commutée.

23. Buse fausse-torsion en plusieurs parties selon l'une des revendications 11 à 22, **caractérisée en ce qu'**elle comprend des plaques d'entretoise (EDis), permettant de sélectionner la distance, au moins entre deux positions d'effet de torsion (D) (figure 5c).

24. Buse fausse-torsion en plusieurs parties selon l'une des revendications 1 à 23, **caractérisée en ce qu'**une ou plusieurs buses à torsion pneumatique est et/ou sont disposée(s) de manière mobile par rapport à un distributeur d'air comprimé, de telle sorte que l'alimentation en air comprimé peut être activée et désactivée via le déplacement.

25. Buse fausse-torsion en plusieurs parties selon la revendication 24, **caractérisée en ce que** les buses à torsion pneumatique sont disposées de manière mobile sur un distributeur d'air comprimé bloc par bloc.

26. Buse fausse-torsion en plusieurs parties selon l'une des revendications 1 à 25, **caractérisée en ce qu'**un filtre à air est disposé entre le distributeur d'air comprimé et/ou l'alimentation en air comprimé et les buses à torsion pneumatique.
